# EUROPÄISCHE PATENTSCHRIFT

(11) **EP 0 651 400 B1**
(45) Veröffentlichungstag und Bekanntmachung des Hinweises auf die Patenterteilung: **09.04.1997**
(21) Anmeldenummer: 94113592.3
(22) Anmeldetag: 31.08.1994
(51) Int. Cl.: H01B 17/28

(54) **Durchführung, insbesondere für hohe Spannungen mit spezieller Elektrodenhalterung**
Leadthrough with special electrode supports in particular for high voltage
Traversée avec supports d'électrode spéciaux en particulier pour haute tension

(30) Priorität: 29.10.1993 EP 93117563
(43) Veröffentlichungstag der Anmeldung: 03.05.1995
(73) Patentinhaber: Kommanditgesellschaft Ritz Messwandler GmbH & Co., D-20251 Hamburg (DE)
(72) Erfinder: Rost, Peter, D-22307 Hamburg (DE)
(74) Vertreter: Vonnemann, Gerhard, Dr.-Ing.

(56) Entgegenhaltungen:
- DE-B- 1 207 463
- DE-C- 4 240 118
- US-A- 4 296 274

## Beschreibung

Die Erfindung betrifft eine Durchführung, insbesondere für hohe Spannungen, zur Verbindung eines mit Gas isolierten elektrischen Gerätes mit einer in atmosphärischer Luft liegenden Anschlußstelle, mit einem Überwurfisolator, mit mindestens einer koaxial um mindestens einen Durchführungsleiter angeordneten Feldsteuerelektrode an dem dem potentialführenden Bereich dem Durchführung (potentialseitig) zugewandten Ende des Durchführungsleiters, sowie einem jeder Feldsteuerelektrode zugeordneten, koaxial zu dem Durchführungsleiter angeordneten Isolierrohr zur Halterung der Feldsteuerelektrode.

Eine solche Durchführung ist zum Beispiel aus der DE 42 40 118 bekannt. Dabei ist die mindestens eine Feldsteuerelektrode durch leitende Abschnitte auf einem dem potentialführenden Bereich der Durchführung zugewandten Ende von mindesten einem Isolierrohr gebildet, wobei das mindestens eine Isolierrohr koaxial um mindestens einen mindestens Durchführungsleiter angeordnet ist und durch eine Halterung an seinem erdpotentialseitigen Ende außerhalb des mit hoher Feldstärke belasteten Bereiches einseitig gehalten wird.

Mit dieser Durchführung wird eine gegenüber anderen bekannten Durchführungen wesentlich vergrößerte Betriebssicherheit, insbesondere eine erhöhte Durchschlagsfestigkeit auch bei geringeren Abmessungen erzielt.

Allerdings ist bei Steuerelektroden, die durch eine sehr dünne metallische Belegung auf Isolierrohren gebildet sind, die Gefahr mechanischer Verletzungen dieser empfindlichen Schicht durch "handling" (Montage etc.) gegeben; auch sind kleine Gasspalte in der Grenzschicht zwischen dem Isolierrohr und der potentialführenden leitenden Schicht nicht völlig auszuschließen. Dort können sie aufgrund der unterschiedlichen Dielektrika von eingeschlossenem Gas und Isolierrohr zu erhöhten elektrischen Feldstärken führen, die Teilentladungen und im Extremfall dadurch ebenfalls mechanische Beschädigungen der Leitschicht verursachen. Solche Beschädigungen der Leitschicht können jedoch der Ausgangspunkt von elektrischen Durchschlägen zwischen Feldsteuerelektrode und benachbarter Hochspanungselektrode sein.

Der Erfindung lag deshalb die Aufgabe zugrunde, die elektrische Festigkeit der eingangs genannten Durchführung bei Beibehaltung der bereits erzielten Vorteile nochmals zu verbessern.

Gelöst wird diese Aufgabe mit der eingangs genannten Durchführung dadurch, daß die mindestens eine Feldsteuerelektrode als Rohr ausgebildet ist und sich das zugeordnete Isolierrohr an das vom elektrischen Gerät abgewandte Ende der Feldsteuerelektrode anschließt und über ein vorzugsweise leitendes Einspannelement mit dieser verbunden ist.

Durch dieses Einspannelement, welches sowohl den Endbereich der Feldsteuerelektrode als auch den Anfangsbereich des Isolierrohres fixiert, ist es im Zusammenwirken mit dem Isolierrohr möglich, die Feldsteuerelektrode bei ansonsten relativ geringem Aufwand in besonders hohem Maße konzentrisch gegenüber dem Durchführungsleiter einzuspannen. Dies wiederum ist ein Grund für die Erhöhung der Durchschlagsfestigkeit der erfindungsgemäßen Durchführung, da Abweichungen von der ideal-konzentrischen Lage zur einseitigen Verkürzung des Isolierabstandes und damit zu Überschlägen führen können.

Ein weiterer Vorteil ergibt sich durch eine präzise Zusammenfügbarkeit von Einspannelement und Feldsteuerelektrode (Rohr) mit exakter Passung an der Fügestelle zwischen diesen Teilen, so daß das koaxiale Zylinderfeld zwischen Durchführungsleiter und Feldsteuerelektrode von der Fügestelle weitestgehend unbeeinflußt bleibt.

Da die als Rohr ausgebildete erfindungsgemäße Feldsteuerelektrode ferner wesentlich unempfindlicher ist, wird durch diese Gestaltung die Durchschlagsfestigkeit der Gesamtanordnung weiter erhöht.

Eine vorteilhafte Ausführungsform der Erfindung besteht darin, das Einspannelement sowie die Feldsteuerelektrode vorzugsweise aus Aluminium zu fertigen; wobei andere Materialien auch möglich sind.

Das Einspannelement kann ferner als wulstförmiger Abschluß der Feldsteuerelektrode ausgebildet sein. Dadurch erhält das Einspannelement eine mehrfache Funktion. Einerseits dient es zur mechanischen Verbindung der Feldsteuerelektrode mit dem Isolierrohr und zur konzentrischen Fixierung der Feldsteuerelektrode, andererseits wird durch seine wulstförmige Gestaltung der Feldverlauf am Ende der Feldsteuerelektrode günstig und in gewünschter Weise beeinflußt.

Der Durchmesser des Isolierrohres ist vorzugsweise größer als der Durchmesser der zugeordneten Feldsteuerelektrode. In diesem Fall kann das Isolierrohr einen Endbereich der Feldsteuerelektrode überlappen. Ferner kann dabei das Einspannelement einen inneren, zwischen Isolierrohr und Feldsteuerelektrode liegenden Elektrodenring sowie einen äußeren Elektrodenring aufweisen, der den Endbereich des Isolierrohres von außen klemmend umfaßt. Zu diesem Zweck weist der äußere Elektrodenring einen vorzugsweise geschlitzten äußeren Klemmring auf.

Das mindestens eine Isolierrohr wird durch mindestens eine im Bereich seines der Anschlußstelle zugewandten Endes angeordnete Isolierscheibe gehalten.

Die Isolierscheiben können dabei koaxial an einem den oder die Durchführungsleiter umgebenden Tragerohr befestigt sein.

Die Durchführung weist vorzugsweise eine erste, äußere und eine zweite, koaxial dazu angeordnete innere Feldsteuerelektrode mit jeweils einem ersten äußeren und einem zweiten inneren Isolierrohr auf.

Das dem elektrischen Gerät zugewandte Ende der zweiten Feldsteuerelektrode kann dabei gegenüber dem gleichen Ende der ersten Feldsteuerelektrode in Richtung auf die Anschlußstelle der Durchführung verschoben sein. Ferner kann das der Anschlußstelle zugewandte Ende des zweiten, inneren Isolierrohres innerhalb des ersten Isolierrohres liegen. Alternativ dazu können das erste und das zweite Isolierrohr auf der Anschlußstellenseite auch ein gemeinsames Ende aufweisen.

Die Isolierscheiben können durch jeweils einen konischen, an dem Tragerohr ruhenden Befestigungsring in Axialrichtung fixiert werden, wobei der Ring in eine Ausnehmung der jeweiligen Isolierscheibe eingreift.

Die Feldsteuerelektroden sind an ihren Enden zur Vermeidung von unzulässig hohen Feldstärkenspitzen vorzugsweise wulstförmig ausgebildet. Ferner kann das in der Durchführung enthaltene Gas unter erhöhtem Druck stehen.

Die erfindungsgemäße Durchführung läßt sich schließlich bei Strom-, Spannungs- oder Kombiwandlern einsetzen.

Weitere Einzelheiten, Merkmale und Vorteile der Erfindung ergeben sich aus der nachfolgenden Beschreibung von Ausführungsbeispielen anhand der Zeichnungen.

Es zeigen:
- Fig. 1: eine erste Ausführungsform der erfindungsgemäßen Durchführung in einer teilweise angeschnittenen Gehäuseansicht eines Stromwandlers mit einer Feldsteuerelektrode;
- Fig. 2: eine zweite Ausführungsform der erfindungsgemäßen Durchführung in einer teilweise angeschnittenen Gehäuseansicht eines Stromwandlers mit zwei Feldsteuerelektroden;
- Fig. 3: eine Darstellung des unteren Abschnitts einer dritten Ausführungsform der Erfindung;
- Fig. 4: eine vierte Ausführungsform der erfindungsgemäßen Durchführung als Spannungswandler und
- Fig. 5a und 5b: eine Detaildarstellung zweier erfindungsgemäßer Ausführungsformen des Einspannelementes.

Figur 1 zeigt einen Meßwandler 1, dessen oberer Gehäusekopf 2 mit Deckel 3 als Aluminiumgußgehäuse ausgeführt ist und der im Betrieb das Potential eines Stromleiters 4 aufweist. Der Stromleiter 4 wird im Inneren des Gehäusekopfes 2 vom Kern des Meßwandlers 1 mit einer Kernabschirmung 11 umschlossen. Von der Spule des Meßwandlers 1 wird eine stromführende Verbindung mittels der erfindungsgemäßen Durchführung zu einer in atmosphärischer Luft liegenden Außenstelle, d.h. zu einem Anschlußkasten 5 geschaffen, der an einem auf Erdpotential liegenden Sockel 9 montiert ist. Der Potentialunterschied zwischen dem Gehäusekopf 2 und dem auf Erdpotential liegenden Sockel 9 wird von einem Überwurfisolator 6 überbrückt, der zusammen mit dem Gehäusekopf 2, dem Gehäusedeckel 3 und dem Sockel 9 einen gasdichten Raum bildet, der vorzugsweise mit Schwefelhexafluorid (SF₆) als Isoliergas gefüllt ist und zur Erhöhung der Isolationswirkung auch unter Druck stehen kann. Der oder die Durchführungsleiter ist/sind von einem Tragerohr 7 umgeben.

Der Gehäusekopf 2 ist nach unten in den Bereich des Überwurfisolators 6 mit einer Hochspannungselektrode 20 weitergeführt, die ein wulstförmiges Ende 22 aufweist. Koaxial zu der Hochspannungselektrode 20 sowie dem Tragerohr 7 und dem Überwurfisolator 6 ist eine erste Feldsteuerelektrode 23 angeordnet, deren oberes Ende 21 wulstförmig ausgebildet ist, um lokale Feldstärkeerhöhungen zu vermeiden.

Die erste Feldsteuerelektrode 23 stellt ein Aluminiumrohr dar, dessen unteres Ende durch ein erstes Einspannelement 24 gebildet ist. Mit diesem Einspannelement wird auch sichergestellt, daß die Feldsteuerelektrode 23 mit großer Genauigkeit konzentrisch zum Tragerohr 7 und dem Überwurfisolator 6 gelagert ist.

An das untere (erdpotentialseitige) Ende der ersten Feldsteuerelektrode 23 schließt sich ein erstes Isolierrohr 25 an. Dieses Isolierrohr hat vorzugsweise einen geringfügig größeren Durchmesser als die erste Feldsteuerelektrode 23 und überlappt sich mit dieser in einem Übergangsbereich. Der Durchmesser des Isolierrohres 25 kann jedoch auch kleiner oder genauso groß sein wie der der Feldsteuerelektrode 23. Diese beiden Teile können sich sowohl überlappend als auch Stoß an Stoß oder flanschartig aneinander anschließen. Wie aus Figur 1 (sowie im Detail aus Figur 5) deutlich wird, ist das obere Ende des Isolierrohres 25 über das Einspannelement 24 mit der Feldsteuerelektrode 23 fixiert. Das Isolierrohr 25 wird ferner mittels zweier erster Isolierscheiben 14, 14' im Bereich seines erdpotentialseitigen Endes an dem Tragerohr 7 gehalten. Durch den Abstand der beiden ersten Isolierscheiben 14, 14', die fest mit dem Isolierrohr 25 verbunden sind, ergibt sich eine mechanisch große Einspannlänge, die eine entsprechend robuste Halterung dieses Rohres zur Folge hat. Axial sind die Isolierscheiben auf dem Tragerohr 7 durch konische Befestigungsringe 12 festgelegt, die in entsprechende Ausnehmungen der Isolierscheiben eingreifen.

Das Tragerohr 7 ist erdpotentialseitig an dem Sockel 9 mit einem Befestigungsteil 8 fixiert. In den ersten Isolierscheiben 14, 14' sind Öffnungen 15 vorgesehen, die eine leichtere Trocknung und Imprägnierung des Raumes zwischen den Isolierscheiben ermöglichen.

Figur 2 zeigt eine zweite Ausführungsform der Erfindung. Im Unterschied zu Figur 1 weist die Durchführung gemäß Figur 2 zusätzlich eine zweite innere Feldsteuerelektrode 33 auf, deren oberes Ende 31 gegenüber dem oberen Ende 21 der ersten Feldsteuerelektrode 23 in Richtung auf die Erdpotentialseite verschoben ist, somit also innerhalb der ersten Feldsteuerelektrode 23 liegt. Das untere Ende dieser zweiten Feldsteuerelektrode 33 ist mit einem zweiten Einspannelement 34 abgeschlossen. Auch dieses zweite Einspannelement 34 dient wie das erste Einspannelement zur Befestigung des oberen Endes eines zweiten Isolierrohres 35, welches sich in Richtung auf das erdpotentialseitige Ende der Durchführung an die zweite Feldsteuerelektrode 33 anschließt. Die zweite Feldsteuerelektrode 33 ist ebenfalls als Aluminiumrohr ausgebildet. Das zweite Isolierrohr 35 endet bei dieser Ausführungsform innerhalb des ersten Isolierrohres 25, ist also wesentlich kürzer als dieses. Zweite Isolierscheiben 16, 16' im Bereich des erdpotentialseitigen Endes des zweiten Isolierrohres 35 dienen in ähnlicher Weise, wie in Figur 1 gezeigt, zur koaxialen Befestigung des zweiten Isolierrohres an dem Tragerohr 7. Die zweiten Isolierscheiben 16, 16' sind auf dem Tragerohr 7 in axialer Richtung ebenfalls durch konische Befestigungsringe 12 festgelegt, die in entsprechende Ausnehmungen der zweiten Isolierscheiben eingreifen.

Bei der in Figur 3 gezeigten dritten Ausführungsform der Erfindung erstreckt sich im Unterschied zur zweiten Ausführungsform das innere, zweite Isolierrohr 35 in Axialrichtung bis zum unteren Ende des ersten Isolierrohres 25. In diesem Falle dienen die ersten Isolierscheiben 14, 14' als gemeinsame Halterungen für beide Isolierrohre, wobei die konischen Befestigungsringe 12 wiederum zur axialen Festlegung der Isolierscheiben dienen.

Selbstverständlich können auch weitere Feldsteuerelektroden mit jeweils einem zugeordneten Isolierrohr vorgesehen sein. Durch Erhöhung der Anzahl der Feldsteuerelektroden kann der Durchmesser und die Länge des Überwurfisolators, der vorzugsweise aus glasfaserverstärktem Kunststoff gefertigt ist, weiter verringert werden bzw. bei gleichbleibenden Abmessungen können Durchführungen für höherer Spannungsbereiche verwirklicht werden.

Figur 4 zeigt eine vierte Ausführungsform der Erfindung. Es handelt sich dabei um einen Spannungswandler, während in den Figuren 1 bis 3 jeweils Stromwandler dargestellt sind. Auch bei dieser Ausführung ist ein Tragerohr 7 vorgesehen, welches einen oder mehrere Durchführungsleiter enthält. Der Gehäusekopf 2 liegt dabei auf Erdpotential, während das Tragrohr 7 und Anschlußplatte 36 bei dieser Durchführung spannungsführend sind. Entsprechend schließt sich an den Gehäusekopf eine Erdpotentialelektrode 40 mit einem wulstförmigen Ende 42 an. An dem dem erdpotentialseitigen Bereich der Durchführung zugewandten Ende des Tragerohres 7 ist die erste Feldsteuerelektrode 23 vorgesehen, an die sich das erste Isolierrohr 25 anschließt. Diese beiden Teile sind jeweils koaxial zu dem Tragerohr 7 sowie dem Überwurfisolator 6 angeordnet. Auch bei dieser Ausführung ist der Durchmessers des Isolierrohres 25 geringfügig größer als der Durchmesser der Feldsteuerelektrode 23. Wie oben bereits beschrieben wurde, sind jedoch auch hier andere Durchmesserverhältnisse möglich. Im Übergangsbereich zwischen diesen beiden Teilen befindet sich wiederum ein Einspannelement 24, welches die gleichen Funktionen aufweist, wie bei den Ausführungsformen der Figuren 1, 2 und 3.

Auch im übrigen entspricht der Aufbau im wesentlichen dem in Figur 1 gezeigten, wobei das hochspannungspotentialseitige Ende dieser Durchführung mit einer Abschlußplatte 36 abgeschlossen wird.

Auch bei dieser Ausführungsform können wiederum mehrere, koaxial zueinander angeordnete Feldsteuerelektroden vorgesehen sein, an die sich jeweils ein Isolierrohr anschließt.

Die Figuren 5a und 5b zeigen schließlich Detaildarstellungen des Einspannelementes 24,34 im Übergangsbereich zwischen Feldsteuerelektrode und Isolierrohr. Aus dieser Darstellung wird besonders deutlich, daß das Einspannelement im wesentlichen aus einem inneren Elektrodenring 242 und einem äußeren Elektrodenring 241 besteht. Der innere Elektrodenring 242 liegt zwischen einer Feldsteuerelektrode 23, 33 und dem zugeordneten Isolierrohr 25, 35, während der äußere Elektrodenring 241 das Isolierrohr 25, 35 von außen umschließt. Das Einspannelement 24,34 dient sowohl zur mechanischen Halterung und koaxialen Fixierung der Feldsteuerelektrode 23, 33 gegenüber dem Tragerohr 7 mittels des mit Isolierscheiben koaxial an dem Tragerohr befestigten Isolierrohres 25, 35, als auch als elektrischer Abschluß der Feldsteuerelektrode, mit dem zur Vermeidung von Feldstärkespitzen und Spannungsüberschlägen ein gewünschter Feldverlauf erzielt wird. Zu diesem Zweck werden die Radien sowohl des inneren als auch des äußeren Elektrodenrings in geeigneter Weise ausgewählt.

Mit der Bezugsziffer 37 ist die Fügestelle zwischen Feldsteuerelektrode 23, 33 und innerem Elektrodenring 242 bezeichnet.

Der äußere Elektrodenring 241 kann ferner zweiteilig ausgebildet sein, wobei ein äußerer, vorzugsweise geschlitzter Klemmring zur Verbesserung der mechanischen Fixierung dient.

Im Unterschied zur Figur 5a ist in Figur 5b das von der Feldsteuerelektrode abgewandte Ende des inneren und äußeren Elektrodenrings in dem an dem Isolierrohr anliegenden Bereich ausgespart bzw. ausgehöhlt.

Die dargestellten Ausführungsformen der Erfindung sind für Spannungsbereiche zwischen etwa 250 und 400 kV besonders geeignet.

### Bezugszeichenliste

- 1: Meßwandler
- 2: Gehäusekopf
- 3: Gehäusedeckel
- 4: Stromleiter
- 5: Anschlußkasten
- 6: Überwurfisolators
- 7: Tragerohr
- 8: Befestigungsteil
- 9: Sockel
- 11: Kernabschirmung
- 12: Befestigungsring
- 14,14': erste Isolierscheiben
- 15: Öffnung
- 16,16': zweite Isolierscheiben
- 20: Hochspannungselektrode
- 21: potentialseitiges Ende der ersten Feldsteuerelektrode
- 22: Ende der Hochspannungselektrode
- 23: erste Feldsteuerelektrode
- 24: erstes Einspannelement
- 25: erstes Isolierrohr
- 31: potentialseitiges Ende der zweiten Feldsteuerelektrode
- 33: zweite Feldsteuerelektrode
- 34: zweites Einspannelement
- 35: zweites Isolierrohr
- 36: Anschlußplatte
- 37: Fügestelle
- 241: äußerer Elektrodenring
- 242: innerer Elektrodenring
- 40: Erdpotentialelektrode
- 42: Ende der Erdpotentialelektrode

## Patentansprüche

1. Durchführung zur Verbindung eines mit Gas isolierten elektrischen Gerätes mit einer in atmosphärischer Luft liegenden Anschlußstelle, mit einem Überwurfisolator, mit mindestens einer koaxial um mindestens einen Durchführungsleiter angeordneten Feldsteuerelektrode (23,33) an dem dem elektrischen Gerät zugewandten Ende des Durchführungsleiters, sowie einem jeder Feldsteuerelektrode (23,33) zugeordneten, koaxial zu dem Durchführungsleiter angeordneten Isolierrohr (25,35) zur Halterung der Feldsteuerelektrode, **dadurch gekennzeichnet**, daß die mindestens eine Feldsteuerelektrode (23,33) als Rohr ausgebildet ist und sich das zugeordnete Isolierrohr (25,35) an das vom elektrischen Gerät abgewandte Ende der Feldsteuerelektrode (23,33) anschließt und über ein vorzugsweise leitendes Einspannelement (24,34) mit dieser verbunden ist.

2. Durchführung nach Anspruch 1, **dadurch gekennzeichnet**, daß die mindestens eine Feldsteuerelektrode (23,33) und das mindestens eine Einspannelement (24,34) aus Aluminium gefertigt sind.

3. Durchführung nach Anspruch 1 oder 2, **dadurch gekennzeichnet**, daß das mindestens eine Einspannelement (24,34) einen wulstförmigen Abschluß der Feldsteuerelektrode (23,33) bildet.

4. Durchführung nach einem der vorhergehenden Ansprüche, **dadurch gekennzeichnet**, daß sie mit Gas, vorzugsweise Schwefelhexafluorid (SF₆) gefüllt ist

5. Durchführung nach einem der vorhergehenden Ansprüche, **dadurch gekennzeichnet**, daß der Durchmesser des mindestens einen Isolierrohres (25,35) größer ist als der Durchmesser der zugeordneten Feldsteuerelektrode (23,33).

6. Durchführung nach einem der vorhergehenden Ansprüche, **dadurch gekennzeichnet**, daß das Isolierrohr (25,35) einen Endbereich der zugeordneten Feldsteuerelektrode (23,33) überlappt.

7. Durchführung nach einem der vorhergehenden Ansprüche, **dadurch gekennzeichnet**, daß das Einspannelement (24,34) einen äußeren (241) und einen inneren (242) Elektrodenring aufweist, wobei der innere Elektrodenring (242) zwischen der Feldsteuerelektrode (23,33) und dem Isolierrohr (25,35) liegt und der äußere Elektrodenring (241) das Isolierrohr (25,35) umfaßt.

8. Durchführung nach Anspruch 7, **dadurch gekennzeichnet**, daß der äußere Elektrodenring (241) einen vorzugsweise geschlitzten äußeren Klemmring aufweist.

9. Durchführung nach einem der vorhergehenden Ansprüche, **dadurch gekennzeichnet**, daß das mindestens eine Isolierrohr (25,35) durch mindestens eine Isolierscheibe (14,14';16,16') im Bereich des der Anschlußstelle zugewandten Endes des Isolierrohres (25,35) gehalten wird.

10. Durchführung nach Anspruch 9, **dadurch gekennzeichnet**, daß die Isolierscheiben (14,14';16,16') koaxial an dem den mindestens einen Durchführungsleiter umgebenden Tragerohr (7) befestigt sind.

11. Durchführung nach einem der vorhergehenden Ansprüche, **gekennzeichnet durch** eine erste, äußere (23) und eine zweite koaxial dazu angeordnete innere (33) Feldsteuerelektrode mit jeweils einem ersten äußeren (25) und einem zweiten inneren (35) Isolierrohr.

12. Durchführung nach Anspruch 11, **dadurch gekennzeichnet**, daß das dem elektrischen Gerät zugewandte Ende (31) der zweiten Feldsteuerelektrode (33) gegenüber dem entsprechenden Ende (21) der ersten Feldsteuerelektrode (23) in Richtung auf die Anschlußstelle der Durchführung versetzt angeordnet ist.

13. Durchführung nach Anspruch 12, **dadurch gekennzeichnet**, daß das der Anschlußstelle zugewandte Ende des zweiten, inneren Isolierrohres (35) gegenüber dem Ende des ersten Isolierrohres (25) in Richtung auf das dem elektrischen Gerät zugewandte Ende der Durchführung versetzt ist.

14. Durchführung nach Anspruch 11 oder 12, **dadurch gekennzeichnet**, daß das erste (25) und zweite Isolierrohr (35) ein gemeinsames der Anschlußstelle zugewandtes Ende aufweisen.

15. Durchführung nach einem der Ansprüche 9 bis 14, **dadurch gekennzeichnet**, daß die Isolierscheiben (14,14';16,16') durch jeweils einen konischen, an dem Tragerohr (7) befestigten Befestigungsring (12) in Axialrichtung fixiert werden, wobei jeder Befestigungsring (12) in jeweils eine Ausnehmung einer Isolierscheibe (14,14',16,16') eingreift.

16. Durchführung nach einem der vorhergehenden Ansprüche, **dadurch gekennzeichnet**, daß sie mit Gas, das unter erhöhtem Druck steht, gefüllt ist.

17. Strom- oder Kombiwandler mit einer Durchführung nach einem der vorhergehenden Ansprüche, **dadurch gekennzeichnet**, daß die Feldsteuerelektrode (23,33) an dem hochspannungspotentialseitigen Ende des mindestens einen Durchführungsleiters liegt und sich das zugeordnete Isolierrohr (25,35) an das dem erdpotentialführenden Bereich der Durchführung zugewandten Ende der Feldsteuerelektrode (23,33) anschließt.

18. Spannungswandler mit einer Durchführung nach einem der Ansprüche 1 bis 16, **dadurch gekennzeichnet**, daß die Feldsteuerelektrode (23,33) an dem erdpotentialseitigen Ende des mindestens einen Durchführungsleiters liegt und sich das zugeordnete Isolierrohr (25,35) an das dem potentialführenden Bereich der Durchführung zugewandten Ende der Feldsteuerelektrode (23,33) anschließt.

## Claims

1. Bushing for connecting a gas-insulated electric appliance to a connecting point situated in atmospheric air, having a cap insulator, having at least one field-control electrode (23, 33) disposed coaxially around at least one bushing conductor at the end of the bushing conductor directed towards the electric appliance, as well as one insulating conduit (25, 35) associated with each field-control electrode (23, 33) and disposed coaxially relative to the bushing conductor for holding the field-control electrode, characterized in that the at least one field-control electrode (23, 33) takes the form of a tube and the associated insulating conduit (25, 35) adjoins the end of the field-control electrode (23, 33) remote from the electric appliance and is connected by a preferably conductive clamping element (24, 34) to the field-control electrode.

2. Bushing according to claim 1, characterized in that the at least one field-control electrode (23, 33) and the at least one clamping element (24, 34) are made of aluminium.

3. Bushing according to claim 1 or 2, characterized in that the at least one clamping element (24, 34) forms a bead-shaped termination of the field-control electrode (23, 33).

4. Bushing according to one of the preceding claims, characterized in that it is filled with gas, preferably sulphur hexafluoride (SF₆) .

5. Bushing according to one of the preceding claims, characterized in that the diameter of the at least one insulating conduit (25, 35) is greater than the diameter of the associated field-control electrode (23, 33).

6. Bushing according to one of the preceding claims, characterized in that the insulating conduit (25, 35) overlaps an end region of the associated field-control electrode (23, 33).

7. Bushing according to one of the preceding claims, characterized in that the clamping element (24, 34) comprises an outer electrode ring (241) and an inner electrode ring (242), the inner electrode ring (242) lying between the field-control electrode (23, 33) and the insulating conduit (25, 35) and the outer electrode ring (241) embracing the insulating conduit (25, 35).

8. Bushing according to claim 7, characterized in that the outer electrode ring (241) comprises a preferably slit, outer clamping ring.

9. Bushing according to one of the preceding claims, characterized in that the at least one insulating conduit (25, 35) is held by at least one insulating disc (14, 14'; 16, 16') in the region of the end of the insulating conduit (25, 35) directed towards the connecting point.

10. Bushing according to claim 9, characterized in that the insulating discs (14, 14'; 16, 16') are fastened coaxially to the carrying tube (7) surrounding the at least one bushing conductor.

11. Bushing according to one of the preceding claims, characterized by a first, outer field-control electrode (23) and a second, inner field-control electrode (33) arranged coaxially therewith, having in each case a first outer insulating conduit (25) and a second inner insulating conduit (35).

12. Bushing according to claim 11, characterized in that the end (31) of the second field-control electrode (33) directed towards the electric appliance is disposed offset, relative to the corresponding end (21) of the first field-control electrode (23), in the direction of the connecting point of the bushing.

13. Bushing according to claim 12, characterized in that the end of the second, inner insulating conduit (35) directed towards the connecting point is offset, relative to the end of the first insulating conduit (25), in the direction of the end of the bushing directed towards the electric appliance.

14. Bushing according to claim 11 or 12, characterized in that the first (25) and second insulating conduit (35) have a common end directed towards the connecting point.

15. Bushing according to one of claims 9 to 14, characterized in that the insulating discs (14, 14'; 16, 16') are fixed in an axial direction by means of, in each case, one conical fastening ring (12) fastened to the carrying tube (7), each fastening ring (12) engaging into, in each case, one recess of an insulating disc (14, 14'; 16, 16').

16. Bushing according to one of the preceding claims, characterized in that it is filled with gas, which is under increased pressure.

17. Current or combined instrument transformer having a bushing according to one of the preceding claims, characterized in that the field-control electrode (23, 33) lies at the high-voltage potential-side end of the at least one bushing conductor and the associated insulating conduit (25, 35) adjoins the end of the field-control electrode (23, 33) directed towards the earth potential-carrying region of the bushing.

18. Voltage transformer having a bushing according to one of claims 1 to 16, characterized in that the field-control electrode (23, 33) lies at the earth potential-side end of the at least one bushing conductor and the associated insulating conduit (25, 35) adjoins the end of the field-control electrode (23, 33) directed towards the potential-carrying region of the bushing.

## Revendications

1. Traversée pour relier un appareil électrique isolé par du gaz à un point de branchement situé à l'air atmosphérique, comprenant un isolateur extérieur, au moins une électrode de commande de champ (23, 33) entourant coaxialement un conducteur de passage, à l'extrémité du conducteur de passage tournée vers l'appareil électrique ainsi qu'un tube isolant (25, 35) associés à chaque électrode de commande de champ (23, 33), coaxialement au conducteur de passage, pour la fixation de l'électrode de commande de champ,
caractérisée en ce que
au moins une électrode de commande de champ (23, 33) est en forme de tube et le tube isolant (25, 35) correspondant fait suite à l'extrémité de l'électrode de commande de champ (23, 33) opposée à l'appareil électrique, et est reliée à celle-ci de préférence par un élément de serrage conducteur (24, 34).

2. Traversée selon la revendication 1,
caractérisée en ce que
au moins une électrode de commande de champ (23, 33) et au moins un élément de serrage (24, 34) sont fabriqués en aluminium.

3. Traversée selon la revendication 1 ou 2,
caractérisée en ce que
au moins un élément de serrage (24, 34) forme une extrémité en bourrelet pour l'électrode de commande de champ (23, 33).

4. Traversée selon l'une des revendications précédentes,
caractérisée en ce que
elle est remplie de gaz de préférence d'hexafluorure de soufre (SF₆).

5. Traversée selon l'une des revendications précédentes,
caractérisée en ce que
le diamètre d'au moins un tube isolant (25, 35) est supérieur au diamètre de l'électrode de commande de champ (23, 33) correspondante.

6. Traversée selon l'une des revendications précédentes,
caractérisée en ce que
le tube isolant (25, 35) chevauche une zone d'extrémité de l'électrode de commande de champ correspondante (23, 33).

7. Traversée selon l'une des revendications précédentes,
caractérisée en ce que
l'élément de serrage (24, 34) comporte une bague d'électrode extérieure (241) et une bague d'électrode intérieure (242), la bague intérieure (242) étant prévue entre l'électrode de commande de champ (23, 33) et le tube isolant (25, 35) alors que la bague extérieure (241) entoure le tube isolant (25, 35).

8. Traversée selon la revendication 7,
caractérisée en ce que
la bague d'électrode extérieure (241) comporte une bague de serrage extérieure de préférence fendue.

9. Traversée selon l'une des revendications précédentes,
caractérisée en ce que
au moins un tube isolant (25, 35) est maintenu par au moins une rondelle isolante (14, 14' ; 16, 16') au niveau de l'extrémité du tube isolant (25, 35) tournée vers le point de branchement.

10. Traversée selon la revendication 9,
caractérisée en ce que
les rondelles isolantes (14, 14' ; 16, 16') sont fixées coaxialement à au moins un tube de support (7) entourant un conducteur de passage.

11. Traversée selon l'une des revendications précédentes,
caractérisée par
une première électrode de champ, extérieure (23) et une seconde électrode de champ (33), intérieure, coaxiale à la première, avec chaque fois un premier tube extérieur (25) et un second tube intérieur (35).

12. Traversée selon la revendication 11;
caractérisée en ce que
l'extrémité (31) de la seconde électrode de commande de champ (33) tournée vers l'appareil électrique est décalée par rapport à l'extrémité correspondante (21) de la première électrode de commande de champ (23) en direction du point de branchement de la traversée.

13. Traversée selon la revendication 12,
caractérisée en ce que
l'extrémité du côté du point de branchement du second tube isolant (35) extérieur est décalée par rapport à l'extrémité du premier tube isolant (25) en direction de l'extrémité de la traversée tournée vers l'appareil électrique.

14. Traversée selon la revendication 11 ou 12,
caractérisée en ce que
le premier et le second tube isolant (25, 35) ont une extrémité tournée vers le point de branchement.

15. Traversée selon l'une des revendications 9 à 14,
caractérisée en ce que
les rondelles isolantes (14, 14' ; 16, 16') sont bloquées dans la direction axiale chaque fois par une bague de fixation (12), conique portée par le tube de support (7), et chaque bague de fixation (12) pénètre dans une cavité d'une rondelle isolante (14, 14' ; 16, 16').

16. Traversée selon l'une des revendications précédentes,
caractérisée en ce que
elle est remplie d'un gaz sous pression élevée.

17. Transformateur d'intensité ou transformateur combiné avec une traversée selon l'une des revendications précédentes,
caractérisé en ce que
l'électrode de commande de champ (23, 33) est prévue à l'extrémité du côté de la haute tension d'au moins un conducteur traversant et le tube isolant (25, 35) correspondant fait suite à la zone mise à la masse de l'extrémité de l'électrode de commande de champ (23, 33) tournée vers la traversée.

18. Transformateur de tension muni d'une traversée selon l'une des revendications 1 à 16,
caractérisé en ce que
l'électrode de commande de champ (23, 33) est prévue à l'extrémité d'au moins un conducteur traversant du côté de la masse et le tube isolant (25, 35) associé fait suite à l'extrémité de l'électrode de commande de champ (23, 33) tournée vers la zone de la traversée conduisant le potentiel.
